# EUROPÄISCHE PATENTSCHRIFT

(11) **EP 0 808 004 B1**
(45) Veröffentlichungstag und Bekanntmachung des Hinweises auf die Patenterteilung: **19.03.2003**
(21) Anmeldenummer: 97107014.9
(22) Anmeldetag: 28.04.1997
(51) Int. Cl.: H01T 1/10

(54) **Verfahren zur Löschung des Lichtbogens eines Netzfolgestromes in einer Funkenstrecke, sowie Funkenstreckenanordnung zur Durchführung des Verfahrens**
Method for extinguishing electrical arc of follow-up current in a spark gap, as well as spark gap device using this method
Méthode d'extinction d'un arc électrique dû au courant de suivi dans un parafoudre, ainsi qu'un dispositif parafoudre, utilisant cette méthode

(30) Priorität: 14.05.1996 DE 19619334
(43) Veröffentlichungstag der Anmeldung: 19.11.1997
(73) Patentinhaber: DEHN + SÖHNE GMBH + CO. KG, 90489 Nürnberg (DE)
(72) Erfinder: Pospiech, Jörg, Dipl.-Ing., 98693 Ilmenau (DE); Noack, Friedhelm, Prof.Dr.-Ing., 98693 Ilmenau (DE); Hasse, Peter, Dr.-Ing., 92318 Neumarkt (DE); Zahlmann, Peter, Dr.-Ing., 92318 Neumarkt (DE)
(74) Vertreter: Meissner, Bolte & Partner

(56) Entgegenhaltungen:
- AT-A- 311 478
- CH-A- 234 227
- DE-A- 2 934 236
- DE-C- 710 387
- DE-C- 732 002
- DE-C- 759 626
- GB-A- 528 895
- US-A- 4 444 671

## Beschreibung

Funkenstreckenanordnungen stellen unter anderem aufgrund ihres großen Energieableitvermögens ein bevorzugtes Bauteil für den Überspannungsschutz dar. In der Hochspannungstechnik sind Entladungsstrecken mit einem rohrförmigen, eine Lichtbogenbrennkammer umgebenden Gehäuse und an den Enden des Gehäuses vorgesehenen Elektroden bekannt. Die hohlzylindrische Lichtbogenbrennkammer ist innenseitig mit einem bei Erhitzung durch den Lichtbogen Löschgas abgebenden Isoliermaterial versehen. Aufgrund der vorgenannten hohlzylindrischen Anordnung kann das Löschgas von allen Seiten her radial gegen den Lichtbogen strömen (siehe z.B. DE 710 387, und eine Blasfunkenstrecke gemäß CH 234 227). Eine Aussage oder Hinweise über eine Strombegrenzung ist den vorgenannten Literaturstellen nicht zu entnehmen. Ferner zeigt DE 759 626 eine Elektrode, die innerhalb eines Isolierblockes aus Gas abgebendem Material eingebettet ist und eine etwa konische Ausbohrung aufweist, so daß dort das den Lichtbogen löschende Gas von allen Seiten auf ihn wirkt. Weil beim Einsatz in der Hochspannungstechnik die vorbekannten Blasrohre in der Lage sind, den Kurzschlußstrom beim Nulldurchgang des Netzes einwandfrei zu löschen. Dies ist aber beim Einsatz in Niederspannungsnetzen nicht möglich, da hier der Kurzschlußstrom (sog. prospektiver Kurzschlußstrom) relativ hoch, z.B. 50 kA ist. Bei Funkenstreckenanordnungen, die in Niederspannungsversorgungssystemen installiert sind, und hierauf bezieht sich die vorliegende Erfindung, kann es bei der Ableitung einer Überspannung zu einem Netzfolgestrom kommen. Aus diesem Grund ergibt sich für derartig eingesetzte Geräteanordnungen die Forderung nach einem einwandfreien Folgestromlöschvermögen. Hierzu sind eine Vielzahl von Lösungen bekannt, mit denen bei Funkenstrecken zwar ein gewisses Folgestromlöschvermögen erreicht wird. Der gegenwärtig erreichte Wert liegt bei einigen kA. Da in der Praxis in Niederspannungsnetzen der an den Einbauorten auftretende Folgestrom dieses Löschvermögen häufig übersteigt, sind Schutzeinrichtungen (z.B. Sicherungen) zum Schutz der Funkenstrecke notwendig. Hierzu ist in der Niederspannungstechnik ein Verfahren gemäß DE-OS 29 34 236 bekannt. Dabei wird ein quer zum Lichtbogen strömender, diesen aber nur von einer Seite her treffender Gasstrom erzeugt. Dieser bewirkt zwar eine Ausdehnung des Lichtbogens, was zur Erhöhung der Bogenfeldstärke und damit zur Förderung des Löschvorganges beiträgt. Diese Aufweitung des Lichtbogens bedingt nachteiligerweise entsprechend große geometrische Abmessungen der Funkenstreckenanordnung. Auch ist dies an bestimmte geometrische Bedingungen für die Form der Elektroden gebunden. Die hiermit erzielte Kühlung des Lichtbogens ist allerdings relativ gering, da der Gasstrom das Plasma des Lichtbogens nur von einer Seite her trifft und im wesentlichen um die Lichtbogensäule herumgeleitet wird. Eine ähnlich wirkende Funkenstreckenanordnung ist aus DE-OS 29 34 238 bekannt. Mit den vorbekannten Anordnungen ist eine Stromreduzierung auf ca. die Hälfte des unbeeinflussten Wertes des Folgestromes erreichbar. Aus DE 566 462 ist ein Druckgasschalter mit druckgasbeblasenen Elektroden bekannt. Hierbei wird in Axialrichtung einer der Elektroden ein Druckgas in das Innere einer Kammer geblasen. Nahe der Kammerinnenwand ist ein Rohr angebracht, wobei zwischen Kammerinnenwand und Rohr ein schmaler Zwischenraum bzw. Trennfuge gebildet ist. Das Rohr besitzt Durchtrittsöffnungen, durch welche das eingebrachte Gas in die vorgenannte Trennfuge eintreten kann. Hiermit sollen Kriechstrecken verhindert und dadurch die Isolierfestigkeit erhöht werden. Eine Anblasung des im Überschlagsfall gebildeten Lichtbogens findet nicht statt. Die Literaturstelle DE 38 29 650 A1 beschreibt eine Löschfunkenstrecke, bei der die durch den Überschlag bzw. Lichtbogen gebildeten heißen Gase mit Hilfe von Löschlöchern und Ausblasöffnungen ausgeblasen werden sollen. Sämtliche vorgenannten Literaturstellen geben daher keine Anregung gemäß der Aufgabenstellung und Lösung der vorliegenden Erfindung. Aus DE-C-732002 ist ein Verfahren, gemäß Oberbegriff des Anspruchs 1 und eine Funkenstreckenanordnung, gemäß Oberbegriff des Anspruchs 2 bekannt.

Die Aufgaben- bzw. Problemstellung der Erfindung besteht demgegenüber darin, ein Verfahren und eine zur Durchführung dieses Verfahrens geeignete Funkenstreckenanordnung zum Einsatz in Niederspannungsversorgungssystemen derart zu schaffen, daß eine wesentlich intensivere, d.h. eine stärker begrenzende und schneller wirkende Löschung des Netzfolgestromes erreicht wird. Es soll jeder nach dem Ableitvorgang des Stoßstromes fließende Netzfolgestrom selbsttätig auf einen so kleinen Restwert begrenzt werden, daß eine Unterbrechung im nachfolgenden Stromnulldurchgang völlig unproblematisch ist.

Zur Lösung dieser Aufgabe ist gemäß Anspruch 1, ein Verfahren zur Löschung des Lichtbogens eines Netzfolgestromes einer stoßstromtragfähigen, in Niederspannungsversorgungssystemen einzusetzenden Funkenstrecke vorgesehen, wobei zur Folgestrombegrenzung ein Löschgasstrom von allen Seiten radial her gegen den Lichtbogen des Netzfolgestromes geblasen wird und diese Anblasung über etwa die gesamte Länge des Lichtbogens erfolgt, und zwar unter Verwendung eines Löschgases, das von einem Isoliermaterial (Hartgas) der Funkenstrecke abgegeben wird, sowie ferner eine Einstellung das Massendurchsatzes der aus der Funkenstreckenanordnung ausströmenden erhitzten Gase erfolgt. Das verwendete Hartgas kann beispielsweise POM (Polyoxymethylen) oder PMMA (Polymethylenmethacrylat) oder PTFE (Polytetrafluorethylen) sein. Es befindet sich der Lichtbogen des Netzfolgestromes konzentrisch in dem radial von allen Seiten gegen ihn strömenden Gasstrom. Diese konzentrische Gasströmung erfaßt somit das Plasma des Lichtbogens allseitig und bewirkt nicht nur eine seitliche Anströmung. Dies hat eine sehr intensive und schnelle Kühlung des Lichtbogens zur Folge. Durch diese optimale Kühlung des Lichtbogens wird ein für eine effektive Strombegrenzung notwendiger großer Lichtbogenwiderstand erreicht mit dem Effekt, daß der noch fließende Reststrom (Netzfolgestrom) nur etwa 2 - 5% des Betrages des möglichen Kurzschlußstromes beträgt. Dabei ist es durch die Einstellung des Massendurchsatzes der aus der Funkenstreckenanordnung ausströmenden erhitzten Gase möglich, die Verweilzeit der Gase in der Lichtbogenbrennkammer und damit die Bedingungen des Energieaustausches zwischen Lichtbogen und Löschgas zu beeinflussen, da dies vom vorgenannten Massendurchsatz abhängt. Solange im Innern der Löschkammer der hohe Stoßstrom fließt, ist der Druck in dieser Kammer sehr groß und hat einen maximalen Massendurchsatz zur Folge, der eine Ausströmgeschwindigkeit größer als mach 1 ergibt. Fließt dann der gegenüber dem Stoßstrom wesentlich kleinere Netzfolgestrom, so reduziert sich der Druck in der Löschkammer entsprechend und es kommt dann in der Ausströmdüse zu einem Verdichtungsstoß. Der Massendurchsatz geht zurück, die Verweilzeit des Wasserstoffes des Löschgases in der Kammer steigt an und hierdurch wird die Kühlung des Lichtbogens aufgrund der größeren Verweilzeit verbessert. Dies wiederum hat ein Ansteigen der Bogenspannung zur Folge, die zur beschriebenen günstigen Wirkung für die Löschung des Netzfolgestromes führt. Außerdem wird die o.g. Kühlwirkung noch durch die Druckerhöhung im Innern der Funkenstrecke und damit im Bereich des Lichtbogens erhöht. Es erfolgt also selbsttätig eine wesentlich schnellere und dabei auch intensivere Reduzierung des Netzfolgestromes als beim Stand der Technik. Somit wird im Sinne der Aufgabenstellung nach dem Ableitvorgang des Stoßstromes fließende Netzfolgestrom selbständig auf einen Restwert begrenzt der so klein ist, daß seine Unterbrechung im nachfolgenden Stromnulldurchgang erfolgt. Die vorstehend erläuterte Reduzierung des Netzfolgestromes auf einen kleinen Restwert hat den weiteren Vorteil, daß der Verschleiß der aktiven Bauteile der Funkenstrecke sehr gering ist. Der Einsatz weiterer strombegrenzender Elemente oder Sicherungen, die bei vorbekannten Schaltungen vorgesehen sind, entfällt und zwar unabhängig von der Größe des o.g. prospektiven Kurzschlußstromes bei Einbau in allen vorkommenden Niederspannungsnetzen. Zur Unterstützung der vorgenannten Vorteile trägt noch der nachfolgend erläuterte, ebenfalls selbsttätig eintretende Effekt bei: Durch das intensive Kühlen des Lichtbogens wird dessen Feldstärke und damit die Bogenspannung erhöht. Dies hat eine Erhöhung des ohmschen Widerstandes des Lichtbogens zur Folge. Dies bedeutet, daß der Anteil dieses ohmschen Widerstandes in Relation zum induktiven Widerstand des Netzes hierdurch wesentlich größer wird, d.h. der Wert des Cos. ϕ nähert sich 1. Hiermit wird der bei solchen Funkenstreckenanordnungen bekannte Einschwingvorgang, bei dem der Stromnulldurchgang und der Spannungsnulldurchgang aufgrund der dabei vorhandenen Phasenverschiebung nicht zusammenfallen, mit der Erfindung entweder ganz vermieden oder zumindest in der Amplitude sehr klein und sehr schnell beendet. Durch das Nullwerden der Spannung über der Funkenstrecke beim Erreichen des Nulldurchgangs des Stromes werden die günstigsten Bedingungen für die Löschung des Netzfolgestromes erreicht. Es sind also somit zwei Effekte vorhanden, nämlich zum einen die schnelle Reduzierung des Betrages des Netzfolgestromes und zum zweiten die Reduzierung der wiederkehrenden Spannung des Netzes an der Funkenstrecke durch den gemeinsamen Nulldurchgang von Strom und Spannung, wobei diese Effekte synergistisch zusammenwirken. Die Verwendung eines Löschgases, das von einem Isoliermaterial (Hartgas) der Funkenstrecke abgegeben wird, macht eine externe Druckgasquelle, wie sie z.B. bei der o.g. Literaturstelle DE 566 462 erforderlich ist, überflüssig. Da die Funkenstrecke sowieso ein Isoliermaterial aufweisen muß wird hiermit weder ein weiteres Bauteil notwendig noch ein zusätzlicher Raum erforderlich. Somit steht das Löschgas zum richtigen Zeitpunkt und zwar sofort zur Verfügung, nämlich wenn der Lichtbogen zündet.

Eine Veränderung des o.g. Massendurchsatzes erfolgt durch eine Einstellung der Austrittsgeschwindigkeit der aus der Funkenstreckenanordnung ausströmenden erhitzten Gase. Da diese Gase eine sehr hohe Geschwindigkeit von über 1 mach haben können ist eine solche Einstellung auch deswegen von Vorteil oder zumindest zweckmäßig, um die durch eine hohe Ausströmgeschwindigkeit erzeugten Geräusche zu reduzieren.

Eine Funkenstreckenanordnung in Anwendung des Verfahrens nach Anspruch 1 ist Gegenstand des Anspruches 2. Zum Stand der Technik des hier beanspruchten Einsatzes in Niederspannungsversorgungssystemen wird auf die obigen Ausführungen, z.B. auch auf die bereits erwähnte Funkenstreckenanordnung gemäß DE-OS 29 34 236 verwiesen. Dabei sind die Elektroden mittels eines Isolierstückes auf Abstand gehalten. Eine den Bereich der Bogenentladung umschließende Kammer ist mit einer zylindrischen umlaufenden Wand aus Isolierstoff (Hartgas) versehen, der bzw. das unter Wärmeeinwirkung das Löschgas abgibt. Dieser konstruktive Aufbau ist relativ kompliziert. Er bewirkt lediglich das eingangs erwähnte Wegdrücken des Lichtbogens aus einem Spalt zwischen den beiden Elektroden. Die ionisierten Gase werden nach außen geblasen. Wie ebenfalls erwähnt ist nur ein relativ kleiner Energieaustausch zwischen dem kalten Gas und dem heißen Lichtbogen möglich. Unter Vermeidung dieser Nachteile ist die erfindungsgemäße Funkenstreckenanordnung konstruktiv einfach und robust. Ihr Raumbedarf ist sehr gering. Auch ist die Anordnung funktionell von Vorteil. Der Lichtbogen des Netzfolgestromes verläuft geradlinig und zwar etwa in der Mittellängsachse des Zylinders zwischen den beiden stirnseitig positionierten Elektroden. Das von allen Seiten, d.h. von der Innenfläche des Hartgas her konzentrisch auf den Lichtbogen strömende Gas drückt gegen das Plasma des Lichtbogens und kann nicht, wie bei dem zum Einsatz in Niederspannungsversorgungssystemen bekannten Stand der Technik, seitlich vom Plasma ausweichen, da dies durch das von den anderen Seiten her zuströmende Gas verhindert wird. Durch die Verwendung eines Hartgases kommt der weitere Vorteil hinzu, daß die Hitzestrahlung des Lichtbogens in weniger als einer Millisekunde, d.h. im Mikrosekundenbereich, den Austritt von Gas aus dem Hartgasmaterial und damit dem Beginn der Löschung des Netzfolgestromes bewirkt. Hiermit ergibt sich ein sehr schnelles Anwachsen der Bogenspannung und damit eine entsprechend schnelle Strombegrenzung. Dies wirkt synergistisch mit dem zuvor geschilderten Effekt eines gemeinsamen Nulldurchganges der Spannungs- und der Stromkurve, und damit der Vermeidung eines Einschwingvorganges zusammen. Die Löschung des Netzfolgestromes wird ferner dadurch gefördert, daß die vorgenannten Gase den Druck im Innern der Lichtbogenbrennkammer erhöhen und dies die Feldstärke und damit die Bogenspannung erhöht, wodurch sich der Netzfolgestrom verkleinert. Der vorstehend erläuterte Effekt ist nur bei Niederspannung möglich, weil dann die Bogenspannung gleich oder größer als die Netzspannung ist. Dagegen ist dieser Effekt bei Hochspannungsblasrohren gemäß dem Stand der Technik nicht erreichbar.

Von Vorteil ist mit der Erfindung ferner die bereits angesprochene Selbststeuerung, indem die Menge des durch die Wärmestrahlung des Lichtbogens erzeugten Löschgase von der jeweiligen Stärke des Lichtbogenstromes abhängt. Hiermit ergibt sich automatisch, daß ein sehr hoher Lichtbogenstrom die entsprechend notwendige große Menge an Löschgas freisetzt, während ein demgegenüber kleinerer Lichtbogen eine entsprechend kleinere Menge an Löschgas aus dem Hartgasmaterial erzeugt. Das Verfahren und die zugehörige Funkenstreckenanordnung nach der Erfindung schaffen also eine selbsttätige und stromabhängige Steuerung des Lichtbogenwiderstandes. Hiermit kann man den möglichen, prospektiven Folgestrom im Netz, insbesondere einem Niederspannungsnetz auf einige 100 A begrenzen. Die Funkenstreckenanordnung schafft sich selbsttätig die günstigsten Löschbedingungen. Zum anderen dient einer solchen Selbststeuerung der bereits vorstehend beschriebene, durch die Schaffung eines im wesentlichen ohmschen Widerstandes des Lichtbogens sich ohne besondere Steuerungsmittel ergebende gemeinsame Nulldurchgang der Spannungs- und der Stromkurve.

Weitere Vorteile und Merkmale der Erfindung sind sowohl den weiteren Unteransprüchen, auf deren Inhalt hiermit ausdrücklich Bezug genommen wird, als auch der nachfolgenden Beschreibung und der zugehörigen, im wesentlichen schematischen Zeichnung von erfindungsgemäßen Ausführungsmöglichkeiten zu entnehmen. In der Zeichnung zeigt:
- Fig. 1:: eine Funkenstreckenanordnung nach der Erfindung in einem Längsschnitt gemäß der Linie I-I in Fig. 2,
- Fig. 2:: einen Schnitt gemäß der Linie II-II in Fig. 1,
- Fig. 3 und 4:: im Längsschnitt verschiedene Ausführungsmöglichkeiten der Austrittsöffnung für das erhitzte Gas,
- Fig. 5:: in einem Längsschnitt zwei Funkenstreckenanordnungen nach der Erfindung in einem Einbaugehäuse,
- Fig. 6:: eine Funkenstreckenanordnung nach der Erfindung in einem Einbaugehäuse.

Die in den Fig. 1 und 2 dargestellte Funkenstreckenanordnung zum Einsatz in Niederspannungsversorgungssystemen besteht aus einer ersten Elektrode 1, einer zweiten Elektrode 2, einem bei Erhitzung ein Gas abgebenden Isolierstoffkörper 3 und einem gehäuseartigen Trägerelement 4. Im Überschlagsfall bildet sich zwischen den beiden Elektroden 1, 2 ein geradlinig verlaufender Lichtbogen 6 aus. Hierzu ist zwischen diesen beiden Elektroden und innerhalb des Isolierstoffkörpers 3 eine Lichtbogenbrennkammer 5 vorgesehen. Gemäß dem dargestellten Ausführungsbeispiel sind das Trägerelement 4 und der Isolierstoffkörper 3 jeweils hohlzylindrisch ausgebildet. Dabei kann der Isolierstoffkörper 3 als hohlzylindrische Auskleidung der Innenwand des Trägerelementes 4 ausgebildet sein. Der Isolierstoffkörper 3 besteht bevorzugt aus einem sogenannten Hartgas, d.h. einem Material, das bei entsprechender Erhitzung ein Löschgas freisetzt. Dies können beispielsweise POM (Polyoxymethylen) als bevorzugte Ausführungsform, sowie alternativ auch PMMA (Polymethylenmethacrylat), oder PTFE (Polytetrafluorethylen) sein. Die Isolier- bzw. Hartgaskörper 3 umgibt den hohlzylindrischen Raum in seinem Innern, nämlich die o.g. Lichtbogenbrennkammer 5. An den Stirnseiten dieser Kammer 5 befinden sich die Elektroden 1, 2, zwischen denen sich im Überschlagsfall der geradlinige Lichtbogen 6 ausbildet, der somit in der Mittellängsachse A-A dieser Funkenstreckenanordnung und damit auch in der Mittellängsachse der Lichtbogenbrennkammer 5 verläuft. Die an die Umgebung abgebende thermische Energie, insbesondere Strahlungswärme des Lichtbogens 6 setzt aus dem Hartgas des Isolierstoffkörpers 3 das Löschgas frei, welches gemäß den Pfeilen 7 von allen Seiten des hohlzylindrischen Mantels aus Hartgas in die Kammer 5 und dabei radial nach innen gegen das Plasma des Lichtbogens 6 strömt. Somit wird, wie bereits erwähnt, der für eine effektive Strombegrenzung notwendige hohe Widerstand des Lichtbogens 6 durch seine hiermit optimierte Kühlung mittels der Gasströmung 7 erreicht. Besonders günstige Kühlbedingungen lassen sich erreichen, wenn ein hierfür besonders geeignetes Löschgas (siehe hierzu die obigen Beispiele) verwendet wird. Hierunter fällt auch beispielsweise H₂, SF₆. Es ist ferner ersichtlich, daß die vorteilhafte radiale Beblasung des Lichtbogens durch das Löschgas durch die hohlzylindrische Gestaltung der Lichtbogenkammer 6 besonders gefördert wird.

Die erläuterte rotationssymmetrische Beblasung des Lichtbogens durch das Löschgas 7 erfolgt über die gesamte Länge L des in der Lichtbogenbrennkammer 5 befindlichen Lichtbogens 6, wobei aufgrund seiner rotationssymmetrischen Anblasung von allen Seiten her der Lichtbogen zusammengepreßt wird. Da die Strömungsrichtung des kalten Löschgases in Richtung des Temperaturgradienten im Lichtbogen verläuft, kann das Gas optimal thermische Energie aus dem Lichtbogen aufnehmen. Hierdurch ergibt sich die o.g., optimierte und gegenüber dem Stand der Technik verstärkte Kühlwirkung. Ein optimaler Energieaustausch läßt sich aus dem vorherrschenden thermodynamischen Bedingungen ableiten. Es empfiehlt sich ein Verhältnis des Innendurchmessers D der Lichtbogenbrennkammer 6 zu der o.g. Lichtbogenlänge L von etwa 1 : 3 bis 1 : 5.

Das durch den Lichtbogen erhitzte Gas strömt durch eine Durchtrittsöffnung 8 der Elektrode 2 gemäß den Pfeilen 9 nach außen. Die Öffnung 8 ist bevorzugt ebenfalls hohlzylindrisch ausgebildet und umgibt die Mittellängsachse A-A.

Es ist ferner eine Fokussierung des Fußpunktes 9 des Lichtbogens 6 an der der Lichtbogenbrennkammer zugewandten Stirnfläche 10 der Elektrode 1 vorgesehen. Hierzu verläuft das zugehörige stirnseitige Ende der Lichtbogenbrennkammer 5 etwa gemäß Ziffer 11 abgerundet, wobei dieser Teil 11 der entsprechenden Stirnfläche des Hartgases gemäß Fig. 1 etwas in Richtung zum äußeren, in der Zeichnung nicht mehr dargestellten Ende der Elektrode 1 verlagert ist. Somit kann eine Gasströmung 7' über die Randkanten 12 der Elektrode 1 nach innen strömen und die vorgenannte Fokussierung des Fußpunktes 9 etwa in der Mitte der Stirnfläche 10 bewirken. Hiermit wird auch der Bereich der Randkante 12 vom Lichtbogen freigehalten, so daß dort keine Abbrände erfolgen, welche die Ansprechspannung der Funkenstrecke nachteilig beeinflussen könnten. Es erfolgt lediglich ein geringer Abbrand an der Fußpunktstelle 9. Damit und auch durch die nachfolgend erläuterte Positionierung der Fußpunkte an der Elektrode 2 wird der Verschleiß der aktiven Teile der Funkenstrecke sehr gering gehalten.

Der Fußpunkt des Lichtbogens 6 an der gegenüberliegenden Elektrode 2 wandert spiralförmig (siehe strichpunktierte Linie 13) von der Stelle 14 zur Stelle 14'. Seine Wanderungsgeschwindigkeit ist relativ hoch, so daß kein störender Abbrand an der Wandung der Austrittsöffnung 8 erfolgt. Somit wird eine unzulässige thermische Belastung auch im Bereich dieser Austrittsöffnung 8 vermieden. Hierzu empfiehlt sich ein Verhältnis der Länge L2 der Durchtrittsöffnung 8 zu ihrem Durchmesser D2 von etwa 3 : 1. Somit bleibt der Verschleiß auch dieser Elektrode 2 sehr klein. Die vorliegende konstruktive Konzeption und auch der geringe Verschleiß beider Elektroden ergibt den wesentlichen Vorteil, daß hiermit eine sehr kompakte Funkenstreckenanordnung geschaffen ist, die trotz ihres sehr großen Folgestromlöschvermögens nur sehr kleine äußere Abmessungen aufweist.

Das erhitzte Gas steht in der Lichtbogenbrennkammer unter einem sehr hohen Druck, der die angestrebte Kühlwirkung verstärkt. Das Gas kann beim Ausströmen durch die Öffnung 8 eine Geschwindigkeit erreichen, die ein Mehrfaches der Schallgeschwindigkeit, d.h. von 1 mach betragen kann. Mittels Variation des Durchmessers D2 der Durchtrittsöffnung 8 kann man die Verweilzeit der Gase in der Lichtbogenbrennkammer und damit die Bedingungen des Energieaustausches zwischen Lichtbogen und Löschgas beeinflussen. Die Durchtrittsgeschwindigkeit der heißen Gase durch die Öffnung 8 kann durch entsprechende Gestaltung des Querschnittes dieser Öffnung 8 variiert werden. Beispiele hierzu sind den Fig. 3 und 4 zu entnehmen. Eine kleine Austrittsgeschwindigkeit der erhitzten Gase aus der Öffnung 8 bedingt einen entsprechend kleinen Massendurchsatz und damit eine hohe Verweilzeit der erhitzten Gase in der Lichtbogenbrennkammer. Ferner bewirkt der sehr schnell und stark aus der Lichtbogenbrennkammer 5 in die Öffnung 8 eindringende Gasstrom die bereits erläuterte Bewegung des Fußpunktes 14 in Richtung zur Ausblasseite 8' der Öffnung 8 und damit in seine Position 14'. Wird hierbei die Länge des Lichtbogens zu groß, so erlischt er und es kann eine erneute Zündung im Bereich der Lichtbogenbrennkammer 6 erfolgen, wenn die Isolationsfähigkeit im Innern der Lichtbogenbrennkammer noch nicht wieder ihren optimalen Wert erreicht hat.

Nach einem Löschen des Netzfolgestromes könnte es unter Umständen zu einem Nachstrom kommen, der aber mit der Erfindung verhindert wird, da das nach dem Verlöschen des Lichtbogens noch nachströmende Löschgas wirksam das Auftreten eines Nachstromes verhindert.

Im Beispiel der Fig. 3 ist die Strömungsrichtung 15 der heißen Gase eingezeichnet. Sie durchsetzt erst die im Querschnitt D1 kleinere Eintrittsfläche der Durchtrittsöffnung 8 und tritt an deren im Querschnitt D2 größeren Austrittsfläche aus. Dies bewirkt eine Reduzierung der Austrittsgeschwindigkeit gegenüber der Eintrittsgeschwindigkeit bei D1.

Auch ist eine Querschnittsform gemäß Fig. 4 möglich. Der aus der Lichtbogenbrennkammer gemäß Pfeil 15 kommende Strom der erhitzten Gase gelangt zunächst in den sich verengenden Bereich 8, so daß sich die Geschwindigkeit des Gasstromes bis zu einer Engstelle 8" hin steigert und damit den Massendurchsatz dort entsprechend erhöht. In dem sich anschließenden Bereich 8'" vergrößert sich in der Gasströmrichtung 15 dessen Querschnitt. Entsprechend der Größe des Öffnungswinkels dieses Bereiches 8'" sinkt dann die Durchtrittsgeschwindigkeit der Gase. Der Effekt dieser Anordnung nach Fig. 4 liegt darin, daß man die verengte Öffnung 8" nur so groß wählt, daß die von einem Stoßstrom freigesetzten Gase noch gerade hindurchgefördert werden können, wobei deren Austrittsgeschwindigkeit aus der Engstelle 8" möglichst groß sein soll. Bei der nachfolgenden, vom Netzfolgestrom bestimmten Phase wünscht man eine größere Verweilzeit der erhitzten Gase in der Lichtbogenbrennkammer als während der Periode des Stoßstromes. Für diesen Fall wird der Bereich 8" mit einem entsprechenden, in Strömungsrichtung sich erweiternden Öffnungswinkel wirksam, wodurch die Geschwindigkeit der Gasströmung verringert wird, ohne daß der verengte Durchtrittsquerschnitt 8" geändert werden müßte. Die unterschiedlichen Durchmesser D1 beim Eintritt des Gasstromes 15, D2 bei seinem Austritt und schließlich D3 in der verengten Stelle 8" der Durchtrittsöffnung 8 sind eingezeichnet.

Fig. 5 zeigt zwei Funkenstreckenanordnungen F gemäß der Erfindung innerhalb eines Einbaugehäuses 16, wobei diese Funkenstreckenanordnungen elektrisch in Reihe geschaltet sind. Die jeweiligen externen Anschlüsse sind mit 17 und eine elektrische Verbindung zwischen beiden Funkenstreckenanordnungen mit 18 beziffert. Die aus den Funkenstreckenanordnungen austretenden Gasströme 19 werden durch Öffnungen 20 des Einbaugehäuses nach außen abgeführt. Eine ähnliche Anordnung, jedoch für nur eine Funkenstreckenanordnung F ist Fig. 6 zu entnehmen. Es gelten die Bezifferungen gemäß Fig. 5.

Alle dargestellten und beschriebenene Merkmale, sowie ihre Kombinationen untereinander sind erfindungswesentlich.

## Patentansprüche

1. Verfahren zur Löschung des Lichtbogens eines Netzfolgestromes einer stoßstromtragfähigen, in Niederspannungsversorgungssystemen einzusetzenden Funkenstrecke, wobei zur Folgestrombegrenzung ein Löschgasstrom von allen Seiten radial gegen den sich axial ausbreitenden Lichtbogen des Netzfolgestromes geblasen wird und diese Anblasung über etwa die gesamte Länge (L) des Lichtbogens erfolgt, wobei der Löschgasstrom von einem Isoliermaterial, z.B Hartgas, der Funkenstrecke abgegeben wird und der Löschgasstrom die, Funkenstrecke an einer Öffnung verläßt,
**gekennzeichnet durch**
Einstellung des Massendurchsatzes, der aus der Funkenstreckenanordnung ausströmenden erhitzten Gase mittels Beeinflussung der Austrittsgeschwindigkeit der ausströmenden erhitzten Gase über eine geometrische Formgestaltung der Austrittsöffnung.

2. Funkenstreckenanordnung zur Durchführung des Verfahrens nach Anspruch 1 mit mindestens zwei Elektroden, einem die Elektroden und eine Lichtbogenbrennkammer umgebenden Gehäuse, einem ein Löschgas abgebendes Isoliermaterial und zumindest einer Durchtrittsöffnung für das Löschgas, wobei die Lichtbogenbrennkammer (5) zylindrisch ausgebildet ist, die Elektroden (1, 2) sich an den beiden stirnseitigen Endbereichen dieses Zylinders befinden, die Lichtbogenbrennkammer innenseitig mit dem Isoliermaterial zumindest so weit ausgekleidet ist, daß das hieraus austretende Gas (7) über den Umfang des Zylinders verteilt und über die gesamte Länge des zu dem etwa sich in der Mittellängsachse (A-A) des Zylinders befindenden Lichtbogens (6) strömt, wobei die Durchtrittsöffnung (8) für die erhitzten Gase sich in einer der Elektroden (2) befindet,
**dadurch gekennzeichnet, daß**
das zur anderen Elektrode zugehörige Stirnseitige Ende der lichtbogenbrennkammer abgerundet verläuft, so daß eine Fokussierung des ersten Fußpunkts (9) des Lichtbogens (6) an der Elektrode (1) erfolgt, die nicht mit der Durchtrittsöffnung (8) versehen ist und
wobei ein zweiten Fußpunkt (14) des Lichtbogens (6) an der die Durchtrittsöffnung (8) umgebenden Innenwand der anderen Elektrode (2) anliegt.

3. Funkenstreckenanordnung nach Anspruch 2 ,
**dadurch gekennzeichnet, daß**
sich der Querschnitt der Durchtrittsöffnung (8) in der Elektrode (2) zu deren Austrittsseite (8') hin erweitert.

4. Funkenstreckenanordnung nach Anspruch 2,
i **dadurch gekennzeichnet, daß**
in der Strömungsrichtung (15) der Gase sich der Querschnitt der Durchtrittsöffnung (8) zunächst veringert, sich daran eine Engstelle (8") anschließt und daß danach ein Bereich (8'") folgt, der sich von der Engstelle (8") her bis zum Austritt erweitert.

5. Funkenstreckenanordnung nach einem oder mehreren der Ansprüche 2 bis 4,
**dadurch gekennzeichnet, daß**
zwei Funkenstreckenanordnungen (F) in elektrischer Reihenschaltung in einem gemeinsamen Einbaugehäuse (16) vorgesehen sind, das Austrittsöffnungen (20) für die aus der Funkenstreckenanordnung ausströmenden erhitzten Gase (19) aufweist.

6. Funkenstreckenanordnung nach einem oder mehreren der Ansprüche 2 bis 4,
**dadurch gekennzeichnet, daß**
eine einzige Funkenstreckenanordnung (F) in einem Einbaugehäuse (16) vorgesehen ist, daß ein oder zwei Austrittsöffnungen (20) für die aus der Funkenstreckenanordnung ausströmenden erhitzten Gase (19) aufweist.

7. Funkenstreckenanordnung nach Anspruch 5 oder 6,
**dadurch gekennzeichnet, daß**
die elektrischen Anschlüsse (17) für die Funkenstreckenanordnungen bzw. Funkenstreckenanordnung aus dem Einbaugehäuse (16) herausgeführt sind.

## Claims

1. A method for quenching the electric arc of a line follow current of a spark gap, capable of carrying an impulse current to be employed on low voltage supply systems, with an arc extinction gas stream being blown from all sides against the axially propagating arc of the line follow current for limiting the follow current, with this blowing being effected over approximately the entire length (L) of the arc, with the arc extinction gas stream being released from an insulating material, e.g. hard-gas, of the spark gap and the arc extinction gas stream exiting the spark gap from an opening,
**characterised by**
adjustment of the mass flow of the heated gases exiting the spark gap arrangement by means of influencing the discharge velocity of the exiting heated gases via geometrically shaping the outlet opening.

2. A spark gap arrangement for carrying out the method according to Claim 1, with at least two electrodes, a housing surrounding the electrodes and an arc chamber, an insulating material releasing an extinction gas, and at least one through-hole for the extinction gas, with the arc chamber (5) being formed cylindrically, the electrodes (1, 2) being located at both face end areas of said cylinder, the arc chamber being internally lined with the insulating material at least to such an extent that the gas (7) released therefrom flows distributed over the circumference and over the entire length of the cylinder to the arc (6) located approximately in the longitudinal centre axis (A-A) of the cylinder, with the through-hole (8) for the heated gases being formed in one of the electrodes (2),
**characterised in that**
the face end of the arc chamber associated with the other electrode has a rounded contour so that a focussing of the first root (9) of the arc (6) is effected at the electrode (1) which is not provided with the through-hole (8), and with
a second root (14) of the arc (6) being applied at the inner wall surrounding the through-hole (8) of the other electrode (2).

3. The spark gap arrangement according to Claim 2,
**characterised in that**
the cross-section of the through-hole (8) in the electrode (2) expands towards its outlet side (8').

4. The spark gap arrangement according to Claim 2,
**characterised in that**
the cross-section of the through-hole (8) is initially reduced in the flow direction (15) of the gases, is then followed by a throat area (8"), and that an area (8''') follows downstream which is expanding from the throat area (8") until the outlet.

5. The spark gap arrangement according to one or several of Claims 2 to 4,
**characterised in that**
two spark gap arrangements (F) in an electric series connection are provided in a common mounting housing (16) which comprises outlet openings (20) for the heated gases (19) discharged from the spark gap arrangement.

6. The spark gap arrangement according to one or several of Claims 2 to 4,
**characterised in that**
a single spark gap arrangement (F) is provided in a mounting housing (16) which comprises one or two outlet openings (20) for the heated gases (19) discharged from the spark gap arrangement.

7. The spark gap arrangement according to Claim 5 or 6,
**characterised in that**
the electric terminals (17) for the spark gap arrangements or the spark gap arrangement, respectively, are brought out of the mounting housing (16).

## Revendications

1. Procédé d'extinction de l'arc électrique d'un courant de suite de réseau d'un éclateur supportant un courant se surcharge et utilisable dans des systèmes d'alimentation basse tension, suivant lequel un flux de gaz extincteur est insufflé radialement de toutes parts sur l'arc électrique du courant de suite s'étendant axialement afin de limiter le courant de suite, cette insufflation s'effectuant sur environ toute la longueur (L) de l'arc électrique, le flux de gaz extincteur est délivré par un matériau isolant de l'éclateur, par exemple par autoformation de gaz, et le flux de gaz extincteur quitte l'éclateur au niveau d'une ouverture, **caractérisé par** le réglage du débit massique des gaz chauffés sortant de l'éclateur en influençant la vitesse de sortie des gaz chauffés sortant en jouant sur la forme géométrique de l'ouverture de sortie.

2. Système éclateur pour appliquer le procédé de la revendication 1, avec au moins deux électrodes, un boîtier entourant les électrodes et une chambre à arc électrique, un matériau isolant délivrant un gaz extincteur et au moins une ouverture de passage pour la gaz extincteur, la chambre à arc électrique (5) étant de forme cylindrique, les électrodes (1, 2) se trouvant dans les deux parties d'extrémité frontales de ce cylindre, la chambre à arc électrique étant habillée à l'intérieur avec le matériau isolant au moins sur une distance telle que le gaz (7) qui en sort est réparti sur la circonférence du cylindre et s'écoule sur toute la longueur de l'arc électrique (6) situé approximativement sur l'axe longitudinal médian (A-A) du cylindre, l'ouverture de passage (8) pour les gaz chauffés se trouvant dans l'une des électrodes,
**caractérisé en ce que** l'extrémité frontale de la chambre à arc électrique associée à l'autre électrode s'étend de manière arrondie, de sorte qu'il se produit une focalisation du premier pied (9) de l'arc électrique (6) au niveau de l'électrode (1) qui n'est pas munie de l'ouverture de passage (8), un deuxième pied (14) de l'arc électrique (6) s'appuyant sur la paroi intérieure de l'autre électrode (2) qui entoure l'ouverture de passage (8).

3. Système éclateur selon la revendication 2, **caractérisé en ce que** la section de l'ouverture de passage (8) dans l'électrode (2) s'élargit en direction de sa face de sortie (8').

4. Système éclateur selon la revendication 2, **caractérisé en ce que** la section de l'ouverture de passage (8) diminue d'abord dans la direction (15) d'écoulement des gaz, puis vient un étranglement (8"), et **en ce que** vient ensuite une zone (8''') qui s'élargit depuis l'étranglement (8") jusqu'à la sortie.

5. Système éclateur selon l'une ou plusieurs des revendications 2 à 4, **caractérisé en ce que** deux systèmes éclateurs (F) en montage électrique série sont prévus dans un boîtier de montage commun (16), qui présente des ouvertures de sortie (20) pour les gaz chauffés (19) sortant du système éclateur.

6. Système éclateur selon l'une ou plusieurs des revendications 2 à 4, **caractérisé en ce qu'**un unique système éclateur (F) est prévu dans un boîtier de montage (16), qui présente une ou deux ouvertures de sortie (20) pour les gaz chauffés (19) sortant du système éclateur.

7. Système éclateur selon la revendication 5 ou 6, **caractérisé en ce que** les branchements électriques (17) pour le ou les système(s) éclateur(s) sortent du boîtier de montage (16).
